# FASCICULE DE BREVET EUROPEEN

(11) **EP 0 473 470 B1**
(45) Date de publication et mention de la délivrance du brevet: **18.11.1993**
(21) Numéro de dépôt: 91402015.1
(22) Date de dépôt: 18.07.1991
(51) Int. Cl.: B26B 1/04, B25G 3/04, B25G 3/34

(54) **Couteau fermant perfectionné**
Schliessmesser
Folding knife

(30) Priorité: 23.07.1990 FR 9009383
(43) Date de publication de la demande: 04.03.1992
(73) Titulaire: ETABLISSEMENTS JOSEPH OPINEL & CIE, 73160 Cognin (Savoie) (FR)
(72) Inventeur: Opinel, Denis Marcel Joseph, F-73000 Chambery (FR)
(74) Mandataire: Durand, Yves Armand Louis

(56) Documents cités:
- FR-A- 2 516 844
- US-A- 4 535 539

## Description

La présente invention a essentiellement pour objet un couteau fermant perfectionné.

On connait depuis fort longtemps des couteaux fermants comprenant un manche en bois sur lequel est montée pivotante une lame.

Toutefois, le bois du manche peut se gonfler sous l'effet de l'humidité, de sorte que le frottement du talon de la lame lors de son pivotement par rapport au manche rend bien souvent difficile l'ouverture ou la fermeture de ladite lame.

Pour remédier à cet inconvénient, il a été proposé dans le document FR-A-2 516 844 de rapporter, sur l'extrémité du manche en bois une partie en résine synthétique qui est fixée sur un embout formé à l'extrémité du manche en bois, mais ceci complique la fabrication.

La présente invention a pour but de minimiser et faciliter les opérations de fabrication en grande série de couteaux qui seront donc peu coûteux et dont la lame ne présentera pas les inconvénients mentionnés ci-dessus.

A cet effet, l'invention a pour objet un couteau fermant perfectionné du type comprenant un manche en bois et une pièce intermédiaire en matériau plastique ou composite fixée sur une extrémité du manche et sur laquelle est montée pivotante une lame par son talon, caractérisé en ce ladite pièce intermédiaire en matériau plastique ou composite est insérée et fixée par collage dans un logement formé par un perçage à ladite extrémité du manche en bois et en ce qu'une lame-ressort est fixée par clippage, emmanchement ou surmoulage dans la pièce intermédiaire et coopère avec le talon de la lame.

On comprend donc qu'il n'y a plus de problème de positionnement de la lame-ressort sur le manche, puisque celle-ci est initialement solidaire de la pièce intermédiaire qui forme en quelque sorte un bloc qu'il est facile d'enficher et de coller au bout du manche, d'où une simplification importante de la fabrication du couteau.

Selon encore une autre caractéristique du couteau selon cette invention, la forme de la pièce intermédiaire est telle qu'elle peut constituer un moyen détrompeur à l'insertion de ladite pièce dans le logement du manche pour que la fente prévue dans cette pièce pour recevoir de façon pivotante le talon de la lame soit en coïncidence avec la fente sur le manche devant recevoir la lame en position repliée.

On précisera encore ici que l'extrémité de la pièce intermédiaire faisant saillie du manche peut comporter un tampon ou analogue protégeant ladite extrémité contre les chocs du talon de la lame lors de son ouverture.

Le couteau fermant selon cette invention peut encore comporter une virole métallique montée sur l'extrémité de la pièce intermédiaire faisant saillie du manche après montage par collage dans ce manche.

Mais d'autres caractéristiques et avantages de l'invention apparaîtront mieux dans la description détaillée qui suit et se réfère aux dessins annexés, donnés uniquement à titre d'exemple, et dans lesquels:

La figure 1 est une vue de côté et en coupe verticale d'un couteau fermant conforme à cette invention.

La figure 2 est une vue en coupe suivant la ligne II-II de la figure 1.

On voit sur ces figures un couteau fermant comprenant un manche 1 de préférence en bois sur lequel est montée une lame pivotante 2 comportant un talon 3.

Conformément à l'invention, le talon 3 de la lame 2 est monté pivotant grâce à un axe ou analogue 4 sur une pièce intermédiaire 5 en un matériau plastique ou composite, cette pièce intermédiaire étant insérée et fixée par collage dans un logement 6 formé par un perçage à l'une des extrémités du manche 1.

On a montré en 7 sur les figures une lame-ressort susceptible de coopérer avec le talon 3 de la lame 2 et qui est fixée par clippage, emmanchement ou analogue, et de préférence par surmoulage, dans la pièce intermédiaire 5, cette dernière comportant une partie 5a qui fait saillie du manche 1, comme cela apparaît clairement sur la figure 1.

Ainsi, la pièce intermédiaire 5 et la lame-ressort 7 constituent une pièce monobloc qui, d'une part, comporte une fente 8 dans laquelle peut être facilement monté le talon 3 de la lame 2 au moyen de l'axe 4, et qui, d'autre part peut être immédiatement fixée par collage dans le logement 6 du manche 1, ce qui, comme on le comprend, facilite considérablement la fabrication du couteau par rapport à un couteau classique devant comporter une lame-ressort telle que 7.

La pièce intermédiaire 5 peut tout simplement présenter une forme cylindrique susceptible de s'engager, par son extrémité 5b dans un perçage correspondant et lui aussi cylindrique formant le logement 6, dans le manche 1.

Suivant la réalisation particulière visible sur les figures, la pièce intermédiaire 5 est formée de deux parties cylindriques désaxées constituant respectivement les parties 5a et 5b et assurant le centrage de la pièce 5 dans le logement 6 possédant une forme correspondante. On observera qu'avec une telle configuration, on réalise un détrompage à l'insertion de la pièce 5 dans le logement 6 pour que la fente 8 prévue dans la pièce 5 pour recevoir le talon 3 de la lame 2 soit en coïncidence avec la fente 9 prévue sur le manche 1 et pouvant recevoir, comme cela est connu en soi, la lame 2 en position repliée.

Il est important de remarquer ici que la pièce intermédiaire 5 étant en matériau composite ou plastique demeurera insensible à l'humidité, de sorte que le frottement, au pivotement, du talon 3 de la lame 2 sera, même à la longue, toujours le même, ce qui n'était pas le cas avec une lame montée pivotante directement sur le manche en bois du couteau. Au surplus, la fixation de la lame 2 par l'axe 4 sur la pièce intermédiaire 5 ne posera aucun problème spécial et n'exigera aucune précaution particulière, eu égard au frottement entre lame 2 et pièce 5.

On a montré en 10 sur la figure 1 un tampon protégeant l'extrémité 5a de la pièce intermédiaire 5 faisant saillie du manche 1, contre les chocs éventuels du talon 3 de la lame 2 lors de son ouverture qui est la position illustrée sur la figure 1.

Egalement, l'extrémité 5a de la pièce intermédiaire 5 fixée par collage sur le manche 1, peut être entourée, bien que cela ne soit nullement obligatoire, par une virole métallique repérée en 11.

Ainsi, la périphérie de l'extrémité saillante 5a de la pièce 5 sera totalement protégée par la virole 11 qui, en outre, pourra conférer au couteau un aspect esthétique d'ensemble particulier.

On a donc réalisé suivant l'invention un couteau fermant qui peut être facile et peu coûteux à fabriquer alors même qu'il comporte une lame-ressort agissant sur le talon de la lame, et qui ne présentera aucune irrégularité ou défaut de frottement au pivotement de ladite lame, quelles que soient les conditions dans lesquelles on utilise le couteau.

## Revendications

1. Couteau fermant comprenant un manche en bois (1) et une pièce intermédiaire (5) en matériau plastique ou composite fixée sur une extrémité du manche et sur laquelle est montée pivotante une lame (2) par son talon (3), caractérisé en ce que ladite pièce intermédiaire est insérée et fixée par collage dans un logement (6) formé par un perçage à ladite extrémité du manche en bois (1) et en ce qu'une lame-ressort (7) est fixée par clippage, emmanchement ou surmoulage dans la pièce intermédiaire (5) et coopère avec le talon (3) de la lame (2).

2. Couteau fermant selon la revendication 1, caractérisé en ce que la forme de la pièce intermédiaire (5) est telle qu'elle constitue un moyen détrompeur à l'insertion de ladite pièce dans le logement (6) du manche (1) pour que la fente (8) prévue dans cette pièce pour recevoir le talon (3) de la lame (2) soit en coincidence avec la fente (9) sur le manche (1) recevant la lame (2) en position repliée.

3. Couteau fermant selon la revendication 1 ou 2, caractérisé en ce que I'extrémité (5a) de la pièce intermédiaire (5) faisant saillie du manche (1) comporte un tampon (10) protégeant ladite extrémité contre les chocs du talon (3) de la lame (2) lors de son ouverture.

## Claims

1. Folding knife comprising a wooden handle (1) and an intermediate part (5) in a plastics or composite material fastened onto one end of the handle and onto which is pivotally mounted a blade (2) by its heel (3), characterized in that the said intermediate part is inserted and fastened by sticking into a recess (6) formed of a bore at the said end of the wooden handle (1) and in that a leaf-spring (7) is fastened by clipping, fitting in or molding around within the intermediate part (5) and cooperates with the heel (3) of the blade (2).

2. Folding knife according to claim 1, characterized in that the shape of the intermediate part (5) is such that it constitutes a mistake-preventing means during the insertion of the said part into the recess (6) of the handle (1) in order that the slot (8) provided in that part to receive the heel (3) of the blade (2) be in coincidence with the slot (9) on the handle (1) receiving the blade (2) in the folded back position.

3. Folding knife according to claim 1 or 2, characterized in that the end (5a) of the intermediate part (5) projecting from the handle (1) comprises a pad (10) protecting the said end against the shocks of the heel (3) of the blade (2) during its opening.

## Patentansprüche

1. Klappmesser mit einem Holzgriff (1) und einem an einem Ende des Griffes befestigten Zwischenstück (5) aus Kunst- bzw. Verbundstoff, an welchem eine Klinge (2) durch ihren Absatz (3) schwenkbar angeordnet ist, dadurch gekennzeichnet, dass das besagte Zwischenstück in eine durch eine Bohrung an dem besagten Ende des Holzgriffes (1) gebildete Aufnahme (6) eingefügt und durch Kleben befestigt ist und dass eine Blattfeder (7) durch Verklemmen, Einpressen oder Uberformen in dem Zwischenstück (5) befestigt ist und mit dem Absatz (3) der Klinge (2) zusammenwirkt.

2. Klappmesser nach Anspruch 1, dadurch gekennzeichnet, dass die Gestalt des Zwischenstücks (5) derart ist, dass sie ein Unverwechselbarkeitsmittel für das Einstecken des besagten Stückes in die Aufnahme (6) des Griffes (1) bildet, damit der in diesem Stück zur Aufnahme des Absatzes (3) der Klinge (2) vorgesehene Schlitz (8) sich mit dem, die Klinge (2) in zurückgefaltener Stellung aufnehmenden Schlitz (9) an dem Griff (1) deckt.

3. Klappmesser nach Anspruch 1 oder 2, dadurch gekennzeichnet, dass das Ende (5a) des vom Griff (1) vorstehenden Zwischenstückes (5) einen das besagte Ende gegen Stösse des Absatzes (3) der Klinge (2) bei deren Öffnung schützenden Puffer (10) aufweist.
